# FASCICULE DE BREVET EUROPEEN

(11) **EP 0 046 312 B1**
(45) Date de publication et mention de la délivrance du brevet: **19.12.1984**
(21) Numéro de dépôt: 81200743.3
(22) Date de dépôt: 01.07.1981
(51) Int. Cl.: A44C 17/02, A44C 13/00

(54) **Ensemble d'objets de bijouterie ou de joaillerie**
Ensemble von Schmuckgegenständen
Set of jewellery articles

(30) Priorité: 20.08.1980 BE 201799
(43) Date de publication de la demande: 24.02.1982
(73) Titulaire: TRANSFERT S.P.R.L., 1060 Bruxelles (BE)
(72) Inventeur: Reinstein, Martine, B-1800 Vilvoorde (BE); Wurcel, Jacques, B-1650 Beersel (BE)
(74) Mandataire: De Brabanter, Maurice

## Description

La présente invention est relative à un ensemble d'objets de bijouterie ou de joaillerie, comprenant une série de supports interchangeables de natures et/ou de dimensions différentes, au moins une monture garnie d'un élément ornemental sur une face frontale et pouvant être accouplée par sa face dorsale à un support quelconque de la série précitée de supports, des moyens d'accouplement à éléments mâle et femelle de la monture ou de chaque monture à un support, ainsi qu'un moyen de blocage des éléments mâle et femelle dans leur état d'accouplement, l'élément femelle des moyens d'accouplement étant logé et fixé à demeure à l'intérieur de la ou de chaque monture, et cet élément femelle présentant une glissière qui est ouverte dans la face dorsale de la monture et débouche dans deux faces opposées de cet élément femelle, la section transversale de cette glissière présentant au moins une partie plus large que l'ouverture de la glissière, tandis que l'élément mâle des moyens d'accouplement qui fait partie d'un support comprend une partie de forme complémentaire de celle de la glissière, en manière telle que, lorsque cette partie de l'élément mâle a été engagée dans la glissière de l'élément femelle, il soit impossible d'extraire l'élément mâle de l'élément femelle par l'ouverture de la glissière de l'élément femelle qui débouche dans la face dorsale de la monture.

Le terme « support _{"}, tel qu'il est utilisé dans le présent mémoire, désigne une bague à porter au doigt, un bracelet, une boucle d'oreille, une broche, un bouton de manchette, une bêlière de pendentif, une épingle de cravate, une épingle à cheveux et, de manière générale, tout objet analogue servant à des fins de parure.

Le terme « monture •, tel qu'il est utilisé dans le présent mémoire, désigne une pièce destinée à être associée à un support pour constituer un bijou. Cette monture peut être garnie d'au moins un élément de parure ou élément ornemental qui peut être éventuellement constitué d'un motif décoratif, tel que, par exemple, des initiales, un blason, etc., ou peut porter au moins une pierre précieuse ou non, éventuellement taillée, en une matière minérale naturelle ou une matière synthétique, par exemple diamant, saphir, émeraude, rubis, turquoise, opale, jade, onyx, corail, perle naturelle ou synthétique, etc. Plus généralement, la monture est constituée d'un panier connu en soi, destiné à maintenir des pierres en place par sertissage.

Quant au terme « réceptacle », tel qu'il est utilisé dans le présent mémoire, il désigne une pièce destinée à être fixée à demeure à la monture, pour contribuer à rendre cette monture amovible.

-On connaît par le FR-A-1.150.077 un ensemble d'objets de bijouterie ou de joaillerie tel que décrit dans le premier paragraphe du présent mémoire.

Par ailleurs, il est connu par le US-A-3.133.331 d'utiliser un levier de blocage pour solidariser une monture dans un support choisi parmi une série de supports interchangeables.

La présente invention a pour objet un ensemble d'objets de bijouterie ou de joaillerie permettant d'assembler une monture à un support en utilisant un système d'assemblage fiable et pratiquement invisible, tout en ne réduisant pas sensiblement les variations possibles des dimensions des supports et de la monture, et en préservant le caractère esthétique de l'élément ornemental dont est garnie la monture.

La présente invention est donc relative à un ensemble d'objets de bijouterie ou de joaillerie selon le préambule de la revendication 1, caractérisé essentiellement en ce que le moyen de blocage susdit est constitué par un levier de blocage s'encastrant, dans sa position de service, dans une rainure ménagée dans la face de l'élément femelle, qui est coplanaire avec la face dorsale de la monture, cette rainure étant sensiblement perpendiculaire à l'ouverture de la glissière de l'élément femelle dans la face dorsale de cette monture, de façon que la face dorsale du levier de blocage s'étende sensiblement dans le plan de la face dorsale de la monture lorsque ce levier de blocage est dans sa position de service.

Suivant une particularité de l'invention, le levier de blocage comporte, sur sa face dirigée vers l'ouverture de l'élément femelle des moyens d'accouplement, un bossage de forme telle que la monture ne peut être séparée du support auquel elle est accouplée que lorsque le levier a pivoté de plus de 90° depuis sa position de blocage vers sa position d'ouverture.

Dans une forme de réalisation particulière de l'invention, l'élément femelle est constitué par un réceptacle logé et fixé à demeure à l'intérieur de la ou de chaque monture, de façon que sa face dans laquelle s'ouvre la glissière soit sensiblement coplanaire avec la face dorsale de la ou de chaque monture.

Suivant une autre particularité de l'invention, chaque support présente une découpe destinée à livrer passage au levier de blocage lorsque ce dernier est dans sa position de service, cette découpe étant pratiquée dans la partie du support engagée dans la glissière de l'élément femelle logé dans la ou chaque monture.

De préférence, l'élément mâle des moyens d'accouplement qui fait partie de chaque support comprend une partie de forme correspondant à celle de la partie de la glissière, qui est plus large que l'ouverture de cette glissière, ainsi qu'une partie moins large de forme correspondant à celle de la partie de la glissière dans laquelle est ménagée l'ouverture de cette glissière, qui débouche dans la face dorsale de la ou de chaque monture.

La série de supports comporte avantageusement au moins deux éléments choisis parmi des bagues, bêlières de pendentifs, boucles d'oreille, broches, épingles de cravate, boutons de manchettes, colliers, bracelets et objets de parure analogues.

D'autres particularités et détails de l'invention ressortiront de la description détaillée suivante de quelques formes de réalisation de l'invention décrites à titre d'exemples non limitatifs.

Dans cette description, il est fait référence aux dessins ci-annexés, dans lesquels :
la figure 1 est une vue en perspective d'un support constitué par une bague munie d'un élément d'accouplement mâle destiné à recevoir un élément d'accouplement femelle d'une monture ;
la figure 2 est une vue en élévation latérale du support et de son élément d'accouplement mâle selon la figure 1 ;
la figure 3 est une vue en perspective d'une monture adaptable sur le support selon la figure 1, cette monture étant partiellement brisée pour montrer l'élément femelle des moyens d'accouplement, logé dans ladite monture ;
la figure 4 est une vue en perspective d'un moyen de blocage constitué par un levier porté par l'élément femelle logé dans la monture selon la figure 3 ;
la figure 5 est une coupe transversale d'une monture dans laquelle est logé un élément d'accouplement femelle équipé d'un levier de blocage, cette figure montrant également, en traits mixtes, une partie adjacente munie d'un élément mâle d'un support ;
la figure 6 est une vue en élévation latérale d'un objet de bijouterie ou de joaillerie constitué d'une bague (support) comportant une saillie formant une partie de son élément d'accouplement mâle sur lequel est bloqué l'élément femelle logé dans une monture ;
les figures 7 à 13 sont des coupes transversales montrant diverses formes de parties des éléments d'accouplement mâles d'un support et diverses formes de glissières des éléments d'accouplement femelles logés dans des montures éventuellement de formes différentes ;
la figure 14 montre, en perspective, une variante d'un élément d'accouplement femelle dont la glissière peut recevoir l'élément mâle illustré à la figure 12 ;
la figure 15 est une vue en perspective d'une bélière de pendentif pourvue d'un élément d'accouplement mâle ;
la figure 16 est une vue en perspective d'une boucle d'oreille munie d'un élément d'accouplement mâle coopérant avec l'élément femelle logé dans une monture (non montrée), telle que celle illustrée à la figure 3 ;
la figure 17 est une vue en perspective montrant partiellement un bracelet ou collier muni d'un élément d'accouplement mâle destiné à recevoir un élément d'accouplement femelle logé dans une monture (non représentée) ;
la figure 18 est une vue en perspective d'une épingle de cravate ou broche munie d'une partie saillante destinée à recevoir un élément d'accouplement femelle logé dans une monture (non montrée) et
les figures 19 et 23 montrent, à petite échelle, des bijoux réalisés conformément à la présente invention.

Dans ces différentes figures, dont certaines sont à grande échelle, les mêmes notations de référence désignent des éléments identiques.

Les figures 1 et 2 montrent un support désigné, de manière générale, par la notation de référence 2 et constitué d'une bague dont est solidaire un élément d'accouplement mâle comportant une saillie 3 en forme de plaquette ou tablette. Sur sa face supérieure 4, la plaquette 3 porte, à une extrémité 5, deux butées 6 qui servent d'arrêt à un élément d'accouplement femelle logé dans une monture, lorsque cet élément femelle est glissé dans l'élément mâle. Au lieu d'être portées par la face supérieure 4 de la plaquette 3, les butées 6 peuvent être portées par la face inférieure 11 de cette plaquette 3. L'extrémité 7 opposée à l'extrémité 5 de la plaquette 3 formant une partie de l'élément d'accouplement mâle va en se rétrécissant ou est biseautée comme montré en 8 pour faciliter son insertion dans un élément d'accouplement femelle logé dans une monture.

Dans la partie 10 de la bague 2 s'étendant en dessous de la plaquette ou tablette 3, qui forme avec cette dernière l'élément d'accouplement mâle, est ménagée une découpe 9, dont le rôle sera élucidé plus loin.

Sur la tablette ou plaquette 3 et sur la partie sousjacente 10 du support 2 des figures 1 et 2 est destiné à être monté, de manière amovible, un élément d'accouplement femelle entièrement logé dans une monture montrée notamment aux figures 3, 5 et 6.

La monture désignée, de manière générale, par la notation de référence 12, est constituée par exemple, par un panier 13 (voir notamment les figures 3,5,19 à 23) à griffes entre lesquelles sont serties une ou plusieurs pierres précieuses 14, telles que des brillants (voir les figures 5 et 19 à 23).

Dans la monture 12 est logé et fixé à demeure un élément d'accouplement femelle désigné dans son ensemble par la notation de référence 15. La face dorsale 16 de cet élément d'accouplement femelle 15 est coplanaire avec la face dorsale 17 du panier 13 formant la monture 12, de sorte que cet élément d'accouplement femelle 15 est entièrement logé dans la monture 12.

L'élément d'accouplement femelle 15 est pourvu d'une glissière 18 qui présente une ouverture 19 vers la face dorsale 16 de l'élément femelle 15 et qui débouche dans deux faces opposées 20 et 21 de cet élément 15. La section transversale de la glissière 18 présente, dans la forme de réalisation montrée aux figures 3 et 5, au moins une partie 22 plus large que l'ouverture 19, en sorte que, lorsque l'élément mâle (partie 10 et plaquette 3) est engagé dans la glissière 18 de l'élément d'accouplement femelle 15, il est impossible d'extraire l'élément mâle en question de l'élément femelle 15 par l'ouverture 19 de celui-ci, qui débouche dans sa face dorsale 16, dans le sens des flèches X.

Dans la forme de réalisation montrée à la figure 5, l'élément d'accouplement mâle (partie 10 et plaquette 3) solidaire du support 2 et la glissière 18 de l'élément d'accouplement femelle 15 ont une section sensiblement en forme de T. La plaquette 3 peut être éventuellement munie de moyens tels que des rainures latérales ménagées dans les ailes de cette plaquette, de façon à permettre un réglage de la friction entre cette plaquette 3 et la glissière 18, par déformation relative de ces ailes.

Comme on le voit spécialement aux figures 3 et 5, l'élément d'accouplement femelle ou réceptacle 15 se présente sous forme d'un parallélépipède rectangle, mais il peut présenter n'importe quelle autre forme appropriée lui permettant d'être logé à demeure à l'intérieur d'une monture, telle qu'un panier garni de pierres précieuses ou non.

Lorsque l'élément d'accouplement femelle 15 est en place sur l'élément d'accouplement mâle 10, 3, ce dernier est inséré dans la glissière 18 de l'élément d'accouplement femelle avec un certain frottement. Ainsi, la face supérieure 4, les faces latérales 23, 24 et une partie de la face inférieure 11 de la plaquette 3 sont en contact avec la paroi interne 25 de la partie large 22 de la glissière 18 avec un certain frottement permettant de faire glisser l'élément d'accouplement femelle 15 sur la plaquette 3 et la partie 10 de l'élément d'accouplement mâle, soit pour le mettre en place sur cet élément d'accouplement mâle comme indiqué par la flèche Y, soit pour l'en retirer dans le sens opposé à cette flèche Y (figure 6).

L'élément d'accouplement femelle ou réceptacle 15 présente le long d'un bord inférieur deux oreilles 26 percées chacune d'un trou horizontal 27 de section circulaire et séparées l'une de l'autre par une rainure 28. Les trous horizontaux 27 des oreilles 26 servent à livrer passage à une tige 29 constituant le pivot d'un levier de blocage désigné dans son ensemble par la notation de référence 30. La tige formant pivot 29 peut être fixe ou peut être rotative dans les trous 27. Dans la rainure 28 séparant les deux oreilles 26 s'étend, en position de service, le levier 30 qui peut pivoter dans le sens des flèches Z (voir figure 5) autour du pivot 29. Dans une extrémité 32 du levier 30 est ménagé un trou 33 livrant passage à la tige formant pivot 29. A son extrémité 34 opposée à son extrémité 32, le levier 30 présente un rebord 35 dirigé vers le haut. Lorsqu'on fait pivoter le levier 30 dans le sens sinistrorsum, le rebord 35 vient chevaucher, par exemple par déclic, un bourrelet 36 de l'élément d'accouplement femelle 15, de sorte que le levier 30, dont la partie 31 passe dans la découpe 9 de la partie 10 du support, est maintenu en position fermée par le bourrelet 36 et constitue ainsi un moyen de blocage empêchant la monture 12 de se désolidariser accidentellement du support 2.

A la figure 5, on voit que le levier 30 comporte, au voisinage de son extrémité 32, sur sa face supérieure 38, un bossage 39 de forme telle que la monture 12 ne puisse être dégagée du support 2 que lorsque le levier 30 a pivoté de plus de 90° (comme montré en traits interrompus) depuis sa position de blocage vers sa position d'ouverture. La figure 5 montre également une patte de préhension 37 prévue à l'extrémité libre 34 du levier 30.

Comme on le voit à la figure 5, le levier 30 occupe, dans sa position de blocage, une position telle qu'il est encastré dans l'élément d'accouplement femelle 15 qui est lui-même monté à l'intérieur de la monture 12. Dans cette position, le levier de blocage 30, qui passe dans la découpe 9 ménagée dans la partie 10 du support s'étendant en dessous de la plaquette 3, ne fait pratiquement pas saillie par rapport à la face dorsale 16 de l'élément d'accouplement femelle 15, cette face dorsale 16 étant elle-même coplanaire à la face dorsale 17 du panier 13 formant la monture 12.

Aux figures 7 à 13, on a représenté schématiquement, à titre d'exemples illustratifs et non limitatifs, diverses formes que peuvent présenter les éléments d'accouplement mâles 3, 10 et les éléments d'accouplement femelles correspondants 15 des montures 12.

A la figure 7, la plaquette 3, de même que la partie correspondante de la glissière 18 de l'élément d'accouplement femelle 15 vont en s'évasant vers le haut, c'est-à-dire qu'elles présentent une section en forme de trapèze, alors qu'aux figures 3 et 5, ces éléments ont la forme d'un T en section transversale.

La figure 8 montre une plaquette 3 et une partie correspondante de la glissière 18 de forme cylindrique ayant un diamètre supérieur à la largeur de l'ouverture 19 de ladite glissière 18.

A la figure 9, la plaquette 3 est simplement constituée par une tablette solidarisée le long d'un de ses côtés de la partie 10 du support 2, tandis que la glissière 18 de l'élément d'accouplement femelle 15 solidaire de la monture 12 a sensiblement la forme d'un L renversé.

La figure 10 montre une plaquette 3 formée de deux tablettes obliques solidaires de la partie 10 solidaire du support 2, la glissière 18 de l'élément d'accouplement femelle 15 ayant une forme complémentaire en Y.

A la figure 11, on a prévu un élément d'accouplement mâle 3 ayant une branche oblique solidaire de la partie 10 du support 2 et une branche horizontale solidaire de la branche oblique. La glissière 18 de l'élément d'accouplement femelle 15 a une forme correspondante.

La figure 12 montre une disposition dans laquelle la glissière 18 de l'élément d'accouplement femelle 15 a la forme d'une flèche ayant une surface supérieure 40 formée de deux pans inclinés. L'élément d'accouplement mâle (plaquette 3 et partie 10) du support 2 a également la forme d'une flèche en section transversale.

A la figure 13, la partie supérieure de la glissière 18 de l'élément d'accouplement femelle 15, de même que la plaquette 3 ont une section transversale formée de deux trapèzes accolés par leur petite base.

Aux figures 7 à 13, la saillie ou plaquette 3 du support 2 (bague) a une largeur supérieure à celle de sa base ou partie inférieure 10 solidaire de ce support 2, tandis que la glissière 18 de l'élément d'accouplement femelle présente une largeur correspondante plus grande au voisinage du fond de ladite glissière qu'à son ouverture d'entrée 19.

Les diverses formes des éléments d'accouplement mâles 3, 10 et des glissières 18 des éléments d'accouplement femelles 15 montrées sur les dessins empêchent de séparer la monture 12 du support 2, lorsqu'elle est montée dans ce support 2, dans une direction verticale (lorsqu'on considère les dessins), c'est-à-dire dans le sens des flèches X. Dans plusieurs de ces formes de réalisation, l'élément d'accouplement femelle 15 présente une section transversale dont au moins une partie fait un angle inférieur à 180° avec leur partie restante (voir figures 7, 9, 10, 11 et 12). Ainsi, une traction exercée sur une monture 12 dans le sens des flèches X ne permet pas de séparer cette monture du support 2.

Dans les formes de réalisation décrites plus haut, la saillie ou plaquette 3 solidaire de la partie 10 du support 2 a une forme telle que, lorsqu'elle est engagée dans la glissière 18 de forme correspondante de l'élément d'accouplement femelle 15 logé dans la monture 12, cette dernière ne peut être séparée de la plaquette 3 que dans une seule direction, à savoir celle opposée à la direction de la flèche Y à la figure 6. Cette direction correspond à un axe longitudinal de la plaquette 3 et de la partie élargie de la glissière 18, cet axe étant symbolisé par les lignes en traits mixtes P-P à la figure 1.

La figure 14 montre en perspective un élément d'accouplement femelle 15 présentant une glissière 18 en forme de flèche pouvant être montée sur une plaquette de support 3 semblable à celle illustrée à la figure 12.

La figure 15 représente, en perspective, une bélière d'un pendentif pouvant être assujetti à une chaînette ou à un collier (non montré). La bélière désignée dans son ensemble par la notation de référence 41 présente une partie 10 dans laquelle est ménagé un oeillet 42 destiné à livrer passage à une chaînette ou à un collier et une partie 3 solidaire de la partie 10, deux butées 6 étant prévues à l'extrémité de la partie 3. En section transversale, les parties 10 et 3 ont la forme d'un T et constituent un élément d'accouplement mâle. Dans la partie 10 de la bélière est ménagée une découpe 9. Sur cette bélière 41 peut être glissé et bloqué l'élément d'accouplement femelle 15 logé dans une monture 12, comme indiqué dans les différentes formes de réalisation décrites plus haut. Comme dans la forme de réalisation illustrée à la figure 5, une monture 12 dans laquelle est logé un réceptacle d'accouplement femelle 15 à glissière 18 pourvu d'un levier de blocage 30 du type montré à la figure 4 ou à la figure 5 permet de bloquer une monture sur la bélière 41.

La figure 16 montre une boucle d'oreille comportant une tige 43 dont une extrémité présente une encoche 44 destinée à recevoir une pièce d'arrêt (non montrée). A l'autre extrémité de la tige 43 est fixé l'élément d'accouplement mâle comportant une pièce 10 servant de support à une plaquette 3, par exemple du type illustré à la figure 1, cette plaquette portant des butées 6 sur sa face inférieure 11 adjacente à la pièce 10.

Sur cette plaquette 3 et sur la pièce 10 peut être glissé et bloqué un élément d'accouplement femelle 15, par exemple du type montré à la figure 3 logé dans une monture 12, des moyens de blocage, tels qu'un levier 30 du type montré à la figure 4 ou à la figure 5, étant utilisés pour empêcher que la monture 12 se détache accidentellement de la pièce 10 et de la plaquette 3.

La figure 17 montre un bracelet 45 (représenté partiellement) portant une pièce 10 dont est solidaire une plaquette 3 pouvant être du type montré à la figure 1. Cette plaquette 3 et la pièce 10 sont destinées et être engagées dans la glissière 18 d'un réceptacle d'accouplement femelle 15 monté à l'intérieur d'une monture, par exemple, analogue à celle désignée par la notation de référence 12 aux figures 3, 5 et 6. La monture 12 porte un organe de blocage, tel qu'un levier, traversant une ouverture 46 ménagée dans la pièce 10.

La figure 18 représente une broche ou une épingle de cravate sur laquelle peut être adaptée une monture par l'entremise d'un élément d'accouplement femelle 15 à glissière 18 fixé dans cette monture. Cette broche ou épingle se compose d'une tige effilée 47 dont une extrémité porte une pièce 10 et une plaquette 3 semblables à celles désignées par les mêmes notations de référence notamment à la figure 1. Sur une plaquette 3 solidaire de la pièce 10 peut être glissée une monture 12 par exemple du type illustré aux figures 3, 5 et 6, un levier de blocage 30 étant prévu pour maintenir la monture 12 solidaire de la plaquette 3 par encastrement dans la découpe 9, tout en permettant l'enlèvement de cette monture par la mise hors service du levier de blocage 30.

Les figures 19 à 23 montrent que l'on peut utiliser une même monture 12 comportant un panier 13 dans lequel sont serties des pierres précieuses 14 sur un support constitué d'une bague 2 (figure 19), d'une bélière 41 de pendentif à chaînette 48 (figures 20 et 21), d'une broche ou d'une barrette 49 à épingle (figure 22) et d'un bracelet 50 (figure 23).

Il est à noter que les figures 1 à 24 montrent diverses formes de réalisation de l'invention dessinées à grande échelle pour la clarté de l'illustration et dont les éléments constitutifs peuvent être combinés ou associés différemment.

Il ressort de la description précédente que le système suivant l'invention permet de relier, de manière amovible et interchangeable, une même monture dans laquelle est logé un élément femelle ou réceptacle à divers supports de dimensions et/ou de natures différentes de manière fiable, sans affecter l'aspect esthétique des bijoux. Les systèmes de fixation et de blocage prévus conformément à l'invention sont, en effet, extrêmement fiables et de manipulation aisée et rapide. De plus, la solidité et le caractère esthétique des objets de bijouterie ou de joaillerie suivant l'invention sont parfaitement comparables à ceux des articles de bijouterie ou de joaillerie fabriqués selon les techniques traditionnelles.

Ainsi, comme le révèle la description donnée ci- dessus, l'ensemble d'objets de bijouterie ou de joaillerie suivant l'invention possède les avantages remarquables suivants :
1. Cet ensemble est extrêmement simple, en ce sens qu'un seul type de réceptacle 15 est utilisable comme élément d'accouplement femelle pouvant être logé dans les montures de types très divers.
2. Sur le plan esthétique, le bijou (bague, bélière de pendentif, boucle d'oreille, etc...) est identique à un bijou en une seule pièce obtenu par les techniques usuelles, puisque le système d'accouplement est invisible lorsque le bijou est porté par une personne.
3. Enfin, au point de vue de la sécurité ou de la fiabilité, le levier de blocage des éléments d'accouplement mâle et femelle assemblés est inacessible lorsque l'ensemble suivant l'invention sous forme de bague ou de boucle d'oreille est porté par une personne. Dans le cas où le bijou comprend une bélière de pendentif, par exemple du type montré à la figure 15, la chaînette 48 (fig. 21) à laquelle est attachée cette bélière empêche la monture de s'en séparer, même si le levier de blocage 30 venait à s'ouvrir accidentellement. Enfin, lorsque le bijou est sous forme d'épingle de cravate ou de broche, comme montré à la figure 18, une séparation entre la monture et le support est impossible, même en cas d'ouverture accidentelle du levier de blocage, étant donné qu'un déplacement dans le sens longitudinal de la monture 12 par rapport au support 3, 10 est empêché par le vêtement sur lequel est placée l'épingle ou la broche, tandis qu'une séparation entre la monture 12 et le support (3, 10) dans le sens des flèches X est également impossible, en raison du fait que le diamètre de la tige 47 (fig. 18) de l'épingle ou de la broche est supérieur à la largeur de l'ouverture 19 de la glissière 18.

Grâce à l'invention, on peut grouper dans un même écrin ou coffret à bijoux au moins une monture et plusieurs supports, pour la présentation et le rangement de ces divers éléments.

Il est évident que l'invention n'est pas limitée aux détails décrits plus haut et que de nombreuses modifications de forme et d'agencement peuvent y être apportées dans le cadre défini par les revendications.

## Revendications

1. Ensemble d'objets de bijouterie ou de joaillerie, comprenant une série de supports (2) interchangeables de natures et/ou de dimensions différentes, au moins une monture (12) garnie d'un élément ornemental sur une face frontale et pouvant être accouplée par sa face dorsale à un support quelconque de la série précitée de supports, des moyens d'accouplement à éléments mâle (3, 10) et femelle (15) de la monture ou de chaque monture à un support, ainsi qu'un moyen de blocage (30) des éléments mâle et femelle dans leur état d'accouplement, l'élément femelle des moyens d'accouplement étant logé et fixé à demeure à l'intérieur de la ou de chaque monture, et cet élément femelle présentant une glissière (18) qui est ouverte dans la face dorsale de la monture et débouche dans deux faces opposées de cet élément femelle, la section transversale de cette glissière présentant au moins une partie plus large que l'ouverture de la glissière, tandis que l'élément mâle des moyens d'accouplement qui fait partie d'un support (3) comprend une partie de forme complémentaire de celle de la glissière, en manière telle que, lorsque cette partie de l'élément mâle a été engagée dans la glissière de l'élément femelle, il soit impossible d'extraire l'élément mâle de l'élément femelle par l'ouverture de la glissière de l'élément femelle qui débouche dans la face dorsale de la monture, caractérisé en ce que le moyen de blocage susdit est constitué par un levier de blocage (30) s'encastrant, dans sa position de service, dans une rainure (28) ménagée dans la face de l'élément femelle (15), qui est coplanaire avec la face dorsale (17) de la monture (12), cette rainure (28) étant sensiblement perpendiculaire à l'ouverture (19) de la glissière (18) de l'élément femelle (15) dans la face dorsale (17) de cette monture (12), de façon que la face dorsale du levier de blocage (30) s'étende sensiblement dans le plan de la face dorsale (17) de la monture (12) lorsque ce levier de blocage (30) est dans sa position de service.

2. Ensemble d'objets de bijouterie ou de joaillerie suivant la revendication 1, caractérisé en ce que le levier de blocage (30) comporte, sur sa face (38) dirigée vers,l'ouverture (19) de l'élément femelle (15) des moyens d'accouplement, un bossage (39) de forme telle que la monture (12) ne peut être séparée du support auquel elle est accouplée que lorsque le levier (30) a pivoté de plus de 90° depuis sa position de blocage vers sa position d'ouverture.

3. Ensemble d'objets de bijouterie ou de joaillerie suivant l'une quelconque des revendications précédentes, caractérisé en ce que l'élément femelle est constitué par un réceptacle (15) logé et fixé à demeure à l'intérieur de la ou de chaque monture (12), de façon que sa face (16) dans laquelle s'ouvre la glissière (18) soit sensiblement coplanaire avec la face dorsale (17) de la ou de chaque monture (12).

4. Ensemble d'objets de bijouterie ou de joaillerie suivant l'une quelconque des revendications précédentes, caractérisé en ce que chaque support (2) présente une découpe (9) destinée à livrer passage au levier de blocage (30) lorsque ce dernier est dans sa position de service, cette découpe (9) étant pratiquée dans la partie (10) du support (2) engagée dans la glissière (18) de l'élément femelle (15) logé dans la ou chaque monture (12).

5. Ensemble d'objets de bijouterie ou de joaillerie suivant la revendication 4, caractérisé en ce que l'élément mâle des moyens d'accouplement qui fait partie de chaque support comprend une partie (3) de forme correspondant à celle de la partie de la glissière (18), qui est plus large que l'ouverture (19) de cette glissière (18), ainsi qu'une partie (10) moins large de forme correspondant à celle de la partie de la glissière (18) dans laquelle est ménagée l'ouverture (19) de cette glissière, qui débouche dans la face dorsale (17) de la ou de chaque monture (12).

6. Ensemble d'objets de bijouterie ou de joaillerie suivant les revendications 4 et 5, caractérisé en ce que la découpe précitée (9) est pratiquée dans une partie (10) de chaque support (2) opposée à sa partie de plus grande largeur (3).

7. Ensemble d'objets de bijouterie ou de joaillerie suivant l'une quelconque des revendications 5 et 6, caractérisé en ce que la partie plus large (3) de l'élément mâle de chaque support (2) est constituée par une saillie (3) de ce support.

8. Ensemble d'objets de bijouterie ou de joaillerie suivant la revendication 7, caractérisé en ce que la saillie susdite est constituée par une plaquette (3) solidaire de chaque support (2).

9. Ensemble d'objets de bijouterie ou de joaillerie suivant l'une quelconque des revendications précédentes, caractérisé en ce que les éléments mâle et femelle des moyens d'accouplement ont une section transversale sensiblement en forme de T.

10. Ensemble d'objets de bijouterie ou de joaillerie suivant l'une quelconque des revendications précédentes, caractérisé en ce que les éléments mâle et/ou femelle des moyens d'accouplement présentent au moins une butée (6) limitant le déplacement de l'élément mâle (3, 10) dans l'élément femelle (15).

11. Ensemble d'objets de bijouterie ou de joaillerie suivant l'une quelconque des revendications précédentes, caractérisé en ce que les supports (2) comportent au moins deux éléments choisis parmi des bagues, bélières (41) de pendentifs, boucles d'oreille (43), broches, épingles de cravates, boutons de manchettes, colliers, bracelets (45) et objets de parure analogues.

## Claims

1. Assembly of objects of jewellery, comprising a series of interchangeable supports (2) of different types and dimensions, at least one mounting (12) provided with an ornamental element on a front face and which can be coupled by the dorsal face thereof to any support of the above series of supports, means for coupling the mounting or each mounting to a support having external (3, 10) and internal (15) elements, and a means (30) for blocking the external and internal elements in their coupling state, the internal element of the coupling means being lodged and permanently fixed inside the mounting or each mounting, and this internal element having a slide (18) which is open in the dorsal face of the mounting and opens into two opposite faces of this internal element, the transverse cross-section of this slide having at least one part which is wider than the opening of the slide, while the external element of the coupling means which is a part of a support (3) comprises a part of a complementary shape to that of the slide, such that when this part of the external element is inserted in the slide of the internal element it is impossible to extract the external element from the internal element through the opening of the slide of the internal element which opens into the dorsal face of the mounting, characterised in that the above blocking means is formed by a blocking lever (30) embedded, in the operating position, in a groove (28) provided in the face of the internal element (15) which is coplanar with the dorsal face (17) of the mounting (12), this groove (28) being substantially perpendicular to the opening (19) of the slide (18) of the internal element (15) in the dorsal face (17) of this mounting (12), so that the dorsal face of the blocking lever (30) extends substantially into the plane of the dorsal face (17) of the mounting (12) when this blocking lever (30) is in the operating position.

2. Assembly of objects of jewellery according to claim 1, characterised in that the blocking lever (30) has on the face (38) thereof which is directed towards the opening (19) of the internal element (15) of the coupling means, a pad (39) of a form such that the mounting (12) can only be separated from the support to which it is coupled when the lever (30) has pivoted by more than 90° from the blocking position to the open position thereof.

3. Assembly of objects of jewellery according to any one of the preceding claims, characterised in that the internal element consists of a receptacle (15) which is lodged and permanently fixed inside the mounting (12) or each mounting (12), such that the face (16) thereof, in which the slide (18) opens in substantially coplanar with the dorsal face (17) of the mounting (12) or of each mounting (12).

4. Assembly of objects of jewellery according to any one of the preceding claims, characterised in that each support (2) has a slot (9) intended for providing a passage for the blocking lever (30) when the latter is in the operating position, this slot (9) being provided in the part (10) of the support (2) which is inserted into the slide (18) of the internal element (15) which is lodged in the mounting (12) or in each mounting (12).

5. Assembly of objects of jewellery according to claim 4, characterised in that the external element of the coupling means which is a part of each support comprises a part (5), corresponding in shape to that of the part of the slide (18) which is wider than the opening (19) of this slide (18), and a part (10) whose shape has a smaller width than that of the part of the slide (18) in which there is provided the opening (19) of this slide which opens into the dorsal face (17) of the mounting (12) or of each mounting (12).

6. Assembly of objects of jewellery according to claims 4 and 5, characterised in that the above slot (9) is provided in a part (10) of each support (2) which is opposite the wider part (3) thereof.

7. Assembly of objects of jewellery according to any one of claims 5 and 6, characterised in that the wider part (3) of the external element of each support (2) is formed by a projection (3) of this support.

8. Assembly of objects of jewellery according to claim 7, characterised in that the above projection is formed by a plate (3) integral with each support (2).

9. Assembly of objects of jewellery acccording to any one of the preceding claims, characterised in that the external and internal elements of the coupling means have a transverse cross-section which is substantially T-shaped.

10. Assembly of objects of jewellery according to any one of the preceding claims, characterised in that the external and/or internal elements of the coupling means have at least one stop (6) for limiting the displacement of the external element (3, 10) in the internal element (15).

11. Assembly of objects of jewellery according to any one of the preceding claims, characterised in that the supports (2) consist of at least two elements selected from rings, pendant rings (41), ear rings (43) brooches, tie pins, cuff links, necklaces, bracelets (45) and comparable objects of adornment.

## Patentansprüche

1. Schmuck- oder Juwelierstücksatz mit einer Reihe von austauschbaren Trägern (2) von unterschiedlicher Art und unterschiedlichen Abmessungen, mindestens einer auf einer Frontseite mit einem Zierelement versehenen Fassung (12), die an ihrer Rückseite mit einem beliebigen Träger verbunden werden kann, Anschlußmitteln aus Steck- (3, 10) und Aufnahme- (15) Elementen dieser Fassung bzw. einer Fassung an einem Träger sowie einem Mittel (30) zum Sperren der Steck- und Aufnahme-Elemente in ihrem Verbindungszustand, wobei das Aufnahmeelement der Verbindungsmittel innerhalb der Fassung angeordnet und bleibend befestigt ist und eine Gleitfläche (18) aufweist, die in der Rückseite der Fassung offen ist und in zwei gegenüberliegende Flächen des Aufnahmeelementes einmündet, wobei der Querschnitt dieser Gleitfläche mindestens einen Teil hat, der breiter ist als die Öffnung der Gleitfläche, während das Steckelement der Verbindungsmittel, das zu einem Träger (3) gehört, einen Teil mit zur Form der Gleitfläche komplementärer Form aufweist, so daß es bei Eingreifen dieses Teiles des Steckelementes in die Gleitfläche des Aufnahmeelementes unmöglich ist, das Steckelement von dem Aufnahmeelement durch die Öffnung der Gleitfläche des Aufnahmeelementes abzuziehen, das in der Rückseite der Fassung endet, dadurch gekennzeichnet, daß das Sperrmittel ein Hebel (30) ist, der in Betriebsstellung in eine Nut (28) einrastet, welche in der Fläche (15) des Aufnahmeelementes vorgesehen ist, die mit der Rückfläche (17) der Fassung (12) koplanar verläuft, und daß die Nut (28) sich im wesentlichen senkrecht zur Öffnung (19) der Gleitfläche (18) des Aufnahmeelementes (15) in der Rückseite (17) der Fassung (12) erstreckt, so daß die Rückseite des Sperrhebels (30) im wesentlichen in der Ebene der Rückseite (17) der Fassung (12) liegt, wenn der Sperrhebel (30) in seiner Betriebsstellung ist.

2. Schmuck- oder Juwelierstücksatz gemäß Anspruch 1, dadurch gekennzeichnet, daß der Sperrhebel (30) auf seiner zur Öffnung (19) des Aufnahmeelementes gerichteten Fläche (38) der Verbindungsmittels eine Ausbauchung (39) von solcher Form aufweist, daß die Fassung (12) nur von dem Träger, mit dem sie verbunden ist, getrennt werden kann, wenn der Hebel (30) um mehr als 90° aus der Sperrposition in die Öffnungsposition geschwenkt worden ist.

3. Schmuck- oder Juwelierstücksatz gemäß einem der vorstehenden Ansprüche, dadurch gekennzeichnet, daß das Aufnahmeelement aus einem Behältnis (15) besteht, welches innerhalb der Fassung (12) angeordnet und bleibend befestigt ist, so daß die Seite (16), in der die Gleitfläche (18) sich öffnet, im wesentlichen koplanar zur Rückseite (17) der Fassung (12) verläuft.

4. Schmuck- oder Juwelierstücksatz gemäß einem der vorstehenden Ansprüche, dadurch gekennzeichnet, daß jeder Träger (2) einen Einschnitt (9) hat, der den Durchlaß für den Sperrhebei (30) bildet, wenn dieser in Betriebsstellung ist, wobei der Einschnitt (9) in dem Bereich (10) des Trägers (2) vorgesehen ist, der in die Gleitfläche (18) des Aufnahmeelementes (15) eingreift, das in der Fassung angeordnet ist.

5. Schmuck- oder Juwelierstücksatz gemäß Anspruch 4, dadurch gekennzeichnet, daß das Aufnahmeelement der zu jedem Träger gehörenden Verbindungsmittel einen Bereich (3) der Form, die derjenigen des Bereiches der Gleitfläche (18) entspricht, der breiter als die Öffnung (19) dieser Gleitfläche (18) ist, enthält, und einen weniger breiten Bereich (10), dessen Form derjenigen des Bereiches der Gleitfläche (18) entspricht, in dem die Öffnung (19) der Gleitfläche vorgesehen ist, die in die Rückseite (17) der Fassung (12) mündet.

6. Schmuck- oder Juwelierstücksatz gemäß Ansprüchen 4 und 5, dadurch gekennzeichnet, daß der Einschnitt (9) in einem Bereich (10) des Halters (2) gegenüber dem Bereich seiner größten Breite (3) vorgesehen ist.

7. Schmuck- oder Juwelierstücksatz gemäß einem der Ansprüche 5 und 6, dadurch gekennzeichnet, daß der breiteste Bereich (3) des Steckelementes jedes Trägers (2) aus einem Vorsprung (3) dieses Trägers besteht.

8. Schmuck- oder Juwelierstücksatz gemäß Anspruch 7, dadurch gekennzeichnet, daß der Vorsprung aus einer mit jedem Träger (2) fest verbundenen Platte besteht.

9. Schmuck- oder Juwelierstücksatz gemäß einem der vorstehenden Ansprüche, dadurch gekennzeichnet, daß die Einsteck- bzw. Aufnahme- elemente der Verbindungsmittel einem in wesentlichen T-förmigen Querschnitt aufweisen.

10. Schmuck- oder Juwelierstücksatz gemäß einem der vorstehenden Ansprüche, dadurch gekennzeichnet, daß die Einsteck- und/oder die Aufnahmeelemente der Verbindungsmittel mindestens einen Anschlag (6) besitzen, der die Verschiebung des Einsteckelementes (3, 10) in dem Aufnahmeelement (15) begrenzt.

11. Schmuck- oder Juwelierstücksatz gesmäß einem der vorstehenden Ansprüche, dadurch gekennzeichnet, daß die Träger (2) mindestens zwei Teile aus der Gruppe Ringe, Anhängerbefestigungen (41), Ohrringe (43), Broschen, Kravattennadeln, Manschettenknöpfe, Halsketten, Armbänder (45) und ähnlicher Schmuckstücke umfassen.
